# EUROPÄISCHE PATENTSCHRIFT

(11) **EP 0 184 181 B1**
(45) Veröffentlichungstag und Bekanntmachung des Hinweises auf die Patenterteilung: **24.10.1990**
(21) Anmeldenummer: 85115297.5
(22) Anmeldetag: 03.12.1985
(51) Int. Cl.: F25B 25/02, F25B 11/00, F25B 5/00, F25B 1/04

(54) **Wärmepumpe**
Heat pump
Pompe à chaleur

(30) Priorität: 03.12.1984 HU 446184
(43) Veröffentlichungstag der Anmeldung: 11.06.1986
(73) Patentinhaber: ENERGIAGAZDALKODASI INTEZET, H-1027 Budapest II (HU)
(72) Erfinder: Bakay, Arpád, Dr., H-Budapest (HU); Bergmann, György, H-Budapest (HU); Hivessy, Géza, H-Budapest (HU); Szentgyörgyi, Istvan, Dr., H-Budapest (HU)
(74) Vertreter: Viering, Jentschura & Partner

(56) Entgegenhaltungen:
- EP-A- 0 021 205
- EP-A- 0 179 225
- CH-A- 97 319
- DE-A- 1 900 814
- DE-B- 1 035 669
- DE-C- 712 629
- DE-C- 830 801
- DE-C- 867 122
- FR-A- 1 568 871
- US-A- 2 952 139
- US-A- 3 092 976
- US-A- 3 577 742

## Beschreibung

Die Erfindung betrifft eine Wärmepumpe, deren Arbeitsmedium aus der Mischung von ineinander gut lösbaren Medien mit unterschiedlichen Siedepunkten besteht und in welcher die Kondensation und die Verdampfung bei einer sich verändernden Temperatur von sich geht.

Die Anwendungsmöglichkeiten der Wärmepumpen und die Verbesserungsmöglichkeiten ihres Leistungsfaktors werden weltweit erforscht und untersucht.

Mit den zur Zeit verwendeten Wärmepumpen versucht man am meisten sich dem sogenannten Carnot-Prozess anzunähern, der einen isothermischen Wärmeentzug und eine isothermische Wärmeabgabe mit zwei isentropischen Zustandsänderungen verbindet.

Es ist bekannt, daß zwischen Wärmespeichern konstanter Temperatur der Carnot-Prozess den theoretisch optimalen Wärmepumpen-Kreisprozess darstellt. In der technischen Praxis erfüllt jedoch eine Wärmequelle (zB. ein großer Fluß oder See bzw. die Luft) nur selten und der Wärmeverbraucher überhaupt nicht die Bedingung, ein unendlich großer (d.h. isothermisch zu betrachtender) Wärmespeicher zu sein. Die energetisch günstigeren Voraussetzungen (Abfallwärme, Thermalwasser usw.) schließen praktisch diese Möglichkeit bei der Wärmequelle ebenfalls aus.

Wenn man also nach wirtschaftlichen Möglichkeiten für die Wärmepumpe sucht, muß man damit rechnen, daß die Wärme einem sich dabei wesentlich abkühlenden Medium entzogen und auch an ein sich dabei wesentlich erwärmendes Medium abgegeben wird. In solchen Fällen ist es zweckmäßig, einen Kreisprozessmit veränderlichem Temperaturablauf anzuwenden, weil dieser zwischen den gleichen Temperaturgrenzen einen günstigeren Leistungsfaktor zur Folge hat, als der Carnot-Prozess. Der Grund dafür liegt darin, daß bei dem Kreisprozess mit veränderlichem Temperaturablauf, der sowohl an die Wärmequelle als auch den Wärmeverbraucher angepaßt ist, außerdem ein geringerer äußerer Energieeinsatz benötigt wird als bei dem anderen Kreisprozess mit isothermischem Wärmeentzug.

Zur Erläuterung der vorstehenden Aussagen dient Fig. 1, die diese Kreisprozesse in einem T-S (Temperatur-Entropie) Diagramm darstellt. Als Wärmequelle ist das mit dem Bezugszeichen 2 bezeichnete Medium zu betrachten, das von einer Temperatur T₂' auf eine Temperatur T₂" abgekühlt werden kann. Die Aufgabe der Wärmepumpe besteht darin, das mit 1 bezeichnete Medium von einer Temperatur T₁' auf eine Temperatur Tⱼ" aufzuwärmen. Diese Zustandsänderungen der beiden Medien sind duruch kontinuierliche Linien dargestellt.

Wenn diese Aufgabe des Wärmepumpens durch einen einzigen Carnot-Prozess gelöst werden soll, dann ergibt sich der günstigste Leistungsfaktor (der nur im Falle von unendlich großen Wärmeaustauschflächen erreicht werden könnte) aus dem mit der gestrichelten Linie bezeichneten Kreisprozess ABCD, Auf der Strecke AB erfolgt eine isothermische Wärmeaufnahme (Verdampfung), auf der Strecke BC eine isentropische Kompression, auf der Strecke CD eine isothermische Wärmeabgabe (Kondensation), und auf der Strecke DA eine isentröpische Expansion.

Aus der Thermodynamikⱼist es bekannt, daß für den durch den Kreisprozess aus der Wärmequelle aufgenommenen Wärmestrom Q₂ die Fläche unter der Strecke AB kennzeichnend ist, für den an den Wärmeverbraucher-abgegebenen Wärmestrom Q₁ die Fläche unter tier Strecke CD, und für die eingesetzte mechanische Arbeit P die Differenz der beiden Flächen, d.h. die durch den Kreisprozess umschlossene Fläche (P=Qₗ-Q₂). Dabei kann der Leistungsfaktor der Wärmepumpe, also der Quotient aus der Nutzwärme und der eingesetzten mechanischen Arbeit, folgendermaßen ausgedrückt werden: Der Leistungsfaktor kann erhöht werden, wenn die notwendige mechanische Arbeit, d.h. die durch den Kreisprozess umschlossene Fläche, reduziert werden kann. Im Falle eines einzigen Carnot-Prozess ist dies aber nicht möglich, weil die aus dem Medium 2 gewinnbare Wärme selbst im Falle einer unendlich großen Wärmeaustauschfläche von der tiefsten Temperatur T₂" der Wärmequelle auf die höchste Temperatur T₁" des wärmeaufnehmenden Mediums 1 gefördert werden muß. Bei endlich großen Wärmeaustasuchflächen ist die Temperatur der Verdampfung niedriger als T₂" und die Temperatur der Kondensation ist höher als T, ", so daß eine noch größere Temperaturstufe überbrückt werden muß, also eine noch größere mechanische Arbeit erforderlich ist. Im Interesse der besseren Verständlichkeit dieser Überlegungen werden jedoch vorläufig bei idealer (also isentropischer) Kompression und Expansion unendlich große Wärmeaustauschflächen vorausgesetzt.

Der theoretisch optimale Wärmepumpen-Kreisprozess wäre eigentlich der durch die strickpunktierte Linie dargestelle Kreisprozess, der sich vollkommen an die Kurve des Temperaturverlaufs des wärmeabgebenden Mediums anschmiegt. In diesem Kreisprozess AECF geht auf der Strecke AE eine Wärmeaufnahme mit veränderlicher Temperatur, auf der Strecke EC eine istentropsiche Kompression, auf der Strecke CF eine Wärmeabgabe mit veränderlicher Temperatur und auf der Strecke FA eine isentropische Expansion vor sich.

Auf der Strecke AE des Kreisprozesses kann das Arbeitsmedium nur dann eine Wärmemenge aus dem Medium 2 aufnehmen, wenn seine Temperatur niedriger ist, als die des letzteren, also die Kurvenstrecke AE unter der Kurve des Mediums 2 verläuft. Wenn aber die Wärmekapazität der beiden Medien gleich und die Wärmeaustauschfläche unendlich groß ist, dann geht die zur Wärmeübertragung notwendige Temperaturdifferenz auf einen unendlich niedrigen Wert zurück, d.h. die Kurvenstrecke AE schmiegt sich an die Kurve des Mediums 2 an. In ähnlicher Weise ist es einzusehen, daß sich unter den erwähnten theoretischen Bedingungen die Strecke CF des Kreisprozesses von oben an die Kurve des Mediums 1 anschmiegt.

Nachdem beim Kreisprozess die wärmeabgebende Strecke des Arbeitsmediums nicht unter die Kurve des Mediums 1 gelangen kann, weil diesem dann keine Wärme übertragen werden könnte, und auch die wärmeaufnehmende Strecke nicht über der Kurve des Mediums 2 liegen kann, weil von diesem dann keine Wärme übernommen werden könnte, kann eingesehen werden, daß für Wärmepumpen in diesem Fall der mit strichpunktierter Linie bezeichnete Kreisprozess AECF den theoretisch optimalen Kreisprozess darstellt.

Es kann aufgrund der Fig. 1 auch leicht eingesehen werden, daß unter Voraussetzung von gleichen Temperaturen im Kreisprozess AECF mit veränderlicher Temperatur die entzogene Wärmemenge Q₂ größer ist, als im Kreisprozess ABCD, d.h. die unter der Kurvenstrecke AE liegende Fläche größer ist als die unter der Strecke AB liegende Fläche, während die von diesem Kreisprozess umschlossene Fläche, d.h.ᵢ. die notwendige mechanische Arbeit P, kleiner ist. Es folgt daraus aufgrund der schon erwähnten Formel, daß der Kreisprozess AECF einen größeren Leistungsfaktor s hat als der Kreisprozess ABCD. Dies ist ja eine logische Folge, nachdem es schon nachgewiesen wurde, daß der Kreisprozess AECF in diesem Falle der theoretisch optimale Kreisprozess ist.

In der aktuellen technischen Praxis wird in den zur Wärmeübertragung dienenden Einheiten (Verdampfer, Kondensator) der herkömmlichen Wärmepumpen (mit Verdichter versehene oder Absorptionswärmepumpen) immer ein Arbeitsmedium aus einer einzigen Komponente eingesetzt, wodurch die Verdampfung und die Kondensation immer auf konstanter Temperatur ablaufen, also die tatsächlichen Kreisprozesse im bestimmten Maße dem in Fig. 1 mit gestreichelter Linien bezeichneten Kreisprozesses entsprechen.

Selbstverständlich kann der Leistungsfaktor auch bei solchen Wärmepumpen, deren Arbeitsmedium nur eine Komponente enthält, verbesssert werden; dazu sind aber mehrere Stufen erforderlich. (z.B. DE-A-1900814). In Fig. 2 wird der theoretische Arbeitsgang einer Drei-Stufen-Wärmepumpe auf einem T-S-Diagramm dargestellt. Die Abkühlung des Mediums 2 und die Erwärmung des Mediums 1 sind hier durch kontinuierliche Linien bezeichnet. Aus dieser Figur ist_{'} es gut ersichtlich, daß die Arbeitsfläche der durch gestrichelte Linien dargestellten drei Stufen (die gemeinsame Fläche der Kreisprozesse AX'Y'Z', W"X"Y"Z" und W"'X"'CZ"') kleiner ist als die des einstufigen Kreisprozesses ABCD und wesentlich besser als der letztere an den theoretisch optimalen Kreisprozess AECF herankommt.

Im Prinzip kann ein unendlich vielstufiger Carnot-Prozess an den Kreisprozess AECF vollkommen herankommen, aber es können auch schon einige Stufen zu einem sehr guten Ergebnis führen. Diese ist also ein geeignetes Mittel zur Verbesserung des Leistungsfaktors. Ein Nachteil dieser Lösung mit mehreren Stufen besteht jedoch darin, daß sie die Schaltung der Maschine sehr kompliziert macht und auch die Anzahl der benötigten Elemente wersentlich erhöht, wodurch einerseits die Einrichtung aufwendiger wird und andererseits auch die Anzahl der Fehlermöglichkeiten zunimmt, also die Betriebssicherheit vermindert wird.

Aus diesem Grunde haben viele Forscher andere Wege eingeschlagen. Man hat versucht, solche Wärmepumpen auszuarbeiten, bei denen in den Wärmetauschern ein veränderlicher Temperaturablauf verwirklicht wird. Dies wird dadurch erreicht, daß als Arbeitsmedium des Wärmepumpen-Kreisprozesses ineinander gut lösbare Medien mit unterscheidlichen Siedepunkten (zB: die Mischung von Ammoniak und Wasser) verwendet wird.

Ein Kreisprozess mit einer Wärmeübertragung veränderlichen Temperaturablaufs wird von den bisher bekannten technischen Lösungen durch die in der EP-B 0 021 205 beschriebene sogenannte hybride Wärmepumpe am günstigsten verwirklicht. Die in Fig. 3 dargestellte Schaltung der hybriden Wärmepumpe erinnert an die herkömmlichen W8rmepumpen mit Verdichter, unterscheidet sich von diesen darin, daß im ganzen Kreisprozess ein Arbeitsmedium aus zwei ineinander gut lösbaren Komponenten umgewälzt wird. In dem Niederdruck-Verdampfer 6 (Entgaser) dieser Wärmepumpe verdampft das Medienpaar nicht vollständig, sondern es tritt eine Mischung aus einem Dampf, der reich am Medium mit niedrigem Siedepunkt ist, und aus einer Flüssigkeit, die arm am Medium mit dem niedrigen Siedepunkt ist, aus, und diese Mischung tritt in den Verdichter 3 ein. Der Verdichter überführt dieses zweiphasige Arbeitsmedium aus zwei Komponenten in Form einer sogenannten "nassen Kompression" auf ein höheres Druckniveau. Von hier gelangen der Dampf und die flüssige Phase in einen Kondensator (Absorber) 4, wo der am Medium mit niedrigerem Siedepunkt reiche Dampf kondensiert und sich allmählich in der mitströmenden Flüssigkeitsphase auflöst. Das Arbeitsmedium gelangt über ein Expansionsventil 5 in den Verdampfer (Entgaser) 6 zurück. Mit Hilfe eines inneren Wärmeauschers 7 kann der Leistungsfaktor des Kreisprozesses verbessert werden.

Der tatsächliche Ablauf des obigen Kreisprozesses wird in einem T-S-Diagramm durch die Fig. 4 dargestellt. Die die einzelnen Zustände bezeichnenden Buchstaben stimmen mit den Bezeichnungen der Fig. 3 überein. Einfachheitshalber wird auf die Darstellung des inneren Wärmetauschers verzichtet und es wird eine isentropische Expansion bzw. Kompression angenommen.

Fig. 7 zeigt den theoretischen Kreisprozess einer solchen hybriden Wärmepumpe in einem T-S-Diagramm im Falle eines Arbeitsmediums gegebener Konzentration, wobei dieser Kreisprozess aus einer Wärmeaufnahme mit veränderlicher Temperatur (Verdampfung und Entgasung bei konstantem Druck p₂ auf der Strecke AB), einer isentropischen Kompression (die Strecke BC), einer Wärmeabgabe mit veränderlicher Temperatur (Kondensation und Inlösunggehen bei konstantem Druck _{P1} auf der Strecke CD) und einer isentropischen Expansion (die Strecke DA) besteht.

Die Temperaturänderung des Arbeitsmediums beträgt im Verdampfer (Strecke AB) AT₂ und im Kondensator (Strecke CD) LlT1. Diese beiden Werte sind beinahe gleich. Das ergibt sich aus derjenigen Eigenheit der aus zwei Komponenten (aus einer Lösung) bestehenden Arbeitsmedien, daß in dem T-S-Diagramm eines Mediums gegebener Konzentration die Kurven für konstante Drücke annäherndparallel sind.

Es ist bekannt, daß sich die Kurven des Wärmepumpen-Kreisprozesses sogar im Falle von unendlich großen Wärmeaustauschfächen nur dann an die Temperaturablaufkurve des wärmeabgebenden Mediums anschmiegen kann, wenn das Arbeitsmedium und das wärmeabgebende Medium gleiche Wärmekapazität aufweisen, also wenn im Falle der Übertragung einer gegebenen Wärmengen ihre Temperatur im gleichen Maße verändert wird. Wenn also die Temperaturänderung des wärmeabgebenden und des wärmeaufnehmenden Mediums voneinander wesentlich abweicht, dann kann der Temperaturablauf des Arbeitsmediums in den Wärmeaustauschern der hybriden Wärmepumpe nicht gleichzeitig an beide Medien angepaßt werden. Es folgt daraus, daß die hybride Wärmepumpe erst dann mit einem wirklich günstigen Leistungsfaktor arbeiten kann, wenn die Temperaturänderung des wärmeabgebenden und des wärmeaufnehmenden Mediums nahezu gleich ist, und die Temperaturänderung des Arbeitsmediums im Verdampfer und im Kondensator an diese Temperaturänderungen angepaßt ist.

Wenn diese Bedingung nicht erfüllt ist, dann ist der Gewinn im Vergleich zur herkömmlichen Wärmepumpe niedriger. Diese Erscheinung ist anhand eines T-S-Diagramms in Fig. 6 dargestellt. Diese Figur zeigt einen solchen Fall, wo die Temperaturänderung Δ T₂ des wärmeabgebenden Mediums 2 viel geringer ist als die Temperaturänderung LlT, des wärmeaufnehmenden Mediums.

Ein ähnlicher Fall kann vorkommen, wenn die Wärmequelle eine Abfallwärme mit niedrigem Temperaturniveau ist, z.B. ein Abwasser von 30°C oder ein erwärmtes Kühlwasser, das ohne Einfriergefahr höchstens bis +5°C abgekühlt werden kann, d.h. die Temperaturänderung beträgt 25°C. Die Aufgabe besteht in der Erzeugung von Gebrauchswarmwasser mit einer Temperatur von 85°C aus dem zur Verfügung stehenden Leitungswasser von 15°C für die Zwecke der Lebensmittelindustrie. Hier beträgt die Temperaturänderung 70°C, also das Mehrfache des anderen Wertes.

In Fig. 6 ist der Temperaturablauf der Medien 1 bzw. 2 durch kontinuierliche Linien bezeichnet. Die Figur zeigt ideale Kreisprozesse (isentropische Kompression und Expansion, unendlich große Wärmeaustauschflächen). Es sind der Carnot-Prozess mit gestrechelter Linie und der theoreretische Kreisprozess der hybriden Wärmepumpe mit strichpunktierter Linie dargestellt, wobei der letztere an das Medium 2 angepaßt ist. Aus der Figur ist es gut ersichtlich, daß die durch den Kreisprozess veränderlicher Temperatur umschlossene Fläche und somit die notwendige mechanische Arbeit wesentlich geringer sind als beim Carnot-Prozess, aber wesentlich größer als die theoretisch notwendige minimale Arbeit. Dieser Mangel kann auch nicht dadurch behoben werden, daß der Kriesprozess an das Medium 1 angepaßt wird oder daß eine dazwischenliegende Variante verwendet wird.

Es ist auch problematisch, wenn die Temperaturänderung des wärmeabgebenden und das wärmeaufnehmenden Mediums zwar ungefähr gleich ist, aber wesentlich größer als daß das Arbeitsmedium aus zwei Komponenten ihr rationell folgen kann. Ein solcher Fall ist in Fig. 7 dargestellt, wo das wärmeabgebende und das wärmeaufnehmende Medium durch kontinuierliche Linien angegeben sind, während der Kreisprozess durch eine strichpunktierte Linie bezeichnet ist. Es ist daraus ersichtlich, daß der Leistungsbedarf des Kreisprozesses wesentlich größer ist als theoretisch notwendig obwohl dieser Leistungsbedarf immer noch günstiger ist als bei dem in der Figur nicht dargestellten Carnot-Prozess. Die Temperaturänderung kann durch die Änderung der Konzentration, des Druckes und des Dampfgehaltes am Ende des Verdampfers beeinflußt werden, aber die Auswirkung dieser Faktoren bietet nur eine beschränkte Lösung.

Die Aufgabe der Erfindung ist eine solche Weiterentwicklung der hybriden Wärmepumpe, die es ermöglicht, den Temperaturablauf des Verdampfers und des Kondensators zwischen sehr breiten Grenzen unabhängig voneinander an den Temperaturablauf des wärmeabgebenden bzw. des wärmeaufnehmenden Mediums anzupassen, damit der theoretisch größtmögliche Leistungsfaktor in maximalem Maße angenähert werden kann.

Die gestellte Aufgabe wird bei einer Wärmepumpe mit einem Verdichter, einem Verdampfer, einem Kondensator und einem Druckminderer sowie diese Einheiten verbindenden Rohrleitungen, wobei das in dem Verdampfer und dem Kondensator mit äußeren Wärmeträgermedien in Wärmeaustausch stehende Arbeitsmedium der Wärmepumpe unter Erzielung einer Kondensation bzw. einer Verdampfung bei veränderlicher Temperatur aus einer Mischung von ineinander gut lösbaren Medien mit unterschiedlichen Siedepunkten besteht, wobei der Verdichter als mehrere Saug- und/oder Druckstutzen aufweisende Einheit ausgebildet ist, deren Stutzen mehrere Druckstufen zum gleichzeitigen Ansaugen bei mehr als einem Druckniveau und/oder zur Lieferung auf mehr als ein Druckniveau bilden, und der Verdampfer und/oder der Kondensator mehrstufig ist, wobei die Druckstufenanzahl des Verdampfers gleich der Anzahl der saugseitigen Druckniveaus, und die Druckstufenanzahl des Kondensators gleich der Anzahl der druckseitigen Druckniveaus ist, erfindungsgemäß dadurch gelöst, daß unter Verbreiterung des Temperaturbereiches der Kondensation und/oder der Verdampfung des Arbeitsmediums hinsichtlich der äußeren Wärmeträgermedien die Verdampferstufen in der abnehmenden Reihenfolge der Druckniveaus des Arbeitsmediums, bzw. die Kondensatorstufen in der zunehmenden Reihenfolge der Druckniveaus des Arbeitsmediums in Reihe geschaltet, jedoch hinsichtlich des Arbeitsmediums parallel geschaltet sind.

Es ist zwar aus der DE-B-867 122 eine Wärmepumpe mit den im einleitenden Teil des Patentanspruchs 1 angegebenen Merkmalen bekannt, bei welcher jedoch der Temperaturbereich der Wärmeabgabe auf das für den Wärmeträger höherer Temperatur erwünschte Maß herabgedrückt werden soll, ohne daß die Anpassung des Verdampfers an den größeren Temperaturbereich des Wärmeträgers niedrigerer Temperatur beeinträchtigt wird. Hierzu sind die Verdampferstufen hinsichtlich des äußeren Wärmeträgermediums parallel, und hinsichtlich des Arbeitsmediums in Reihe geschaltet und Dampf und Flüssigkeit treten aus den Verdampferstufen gesondert aus, wobei der Dampf mittels eines mehrstufigen Verdichters und die Flüssigkeit mittels einer Pumpe in den Kondensator geleitet wird.

Erfindungsgemäß ist es vorteilhalt, wenn druckreduzierenden Elemente, z.B. Expansionsventile, so eingebaut sind, daß bei entsprechend der Höhe der Druckniveaus aufeinanderfolgend angeordneten Druckstufen des Verdichters zwischen je zwei einander benachbarten Druckstufen ein druckreduzierendes Element angeordnet ist.

Es wird ebenfalls vorgezogen, zur Verminderung des Druckes des Arbeitsmediums eine Expansionsturbine einzubauen, deren mehrere Eintritts- und/oder Austrittsstutzen so ausgebildet sind, daß die Turbine in Übereinstimmung mit der Anzahl der Druckstufen des Verdichters zur Aufnahme bzw. Abgabe des Arbeitsmediums gleichzeitig bei mehreren Druckniveaus fähig ist.

Ferner ist es vorteilhaft, wenn zum Wärmeaustausch zwischen den aus dem Kondensator und dem Verdampfer austretenden Medien ein innerer Wärmetauscher eingebaut ist.

Die Erfindung wird ausführlicher anhand von Ausführungsbeispielen erläutert, die aus den Fig. 8 bis 13 der Zeichnung ersichtlich sind. Es zeigen:
Fig. 8 ein theoretisches Schaltschema einer erfindungsgemäßen Wärmepumpe,
Fig. 9 den Kreisprozess der Wärmepumpe gemäß Fig. 8 in einem T-S-Diagramm,
Fig. 10 das Schaltschema einer Variante der erfindungsgemäßen Wärmepumpe,
Fig. 11 ein Schaltschema der Kompressoren einer erfindungsgemäßen Wärmepumpe,
Fig. 11 b das Schaltschema der Expansionsventile der erfindungsgemäßen Wärmepumpe für einen Sonderfall,
Fig. 11c das Schaltschema einer Variante der erfindungsgemäßen Wärmepumpe,
Fig. 11d das Schaltschema einer weiteren Ausführungsform der erfindungsgemäßen Wärmepumpe,
Fig. 12 das Schaltschema einer weiteren Ausführungsform mit einem Kondensator mit mehreren Druckstufen,
Fig. 13 das Schaltschema einer weiteren Ausführungsform der erfindungsgemäßen Wärmepumpe, bei der die Stufenanzahl der Kondensatoren und der Verdampfer gleich ist.

Nach dem erfindungsgemäßen vorschlag arbeitet die Wärmepumpe mit einem aus zwei Komponenten bestehenden Arbeitsmedium, das bei veränderlicher Temperatur verdampft und kondensiert, wobei wenigstens der Kondensator und/oder der Verdampfer bei mehr als einem Druckniveau p₃, p₄, p₅ arbeitet, wodurch die Temperaturänderung des Arbeitsmediums je nach Bedarf beeinflußt werden kann. Ein Beispiel dafür ist in Fig. 8 dargestellt. Das Arbeitsmedium tritt bei drei verschiedenen Druckniveaus aus dem Verdichter 3 aus und jedem Austrittsdruckniveau ist ein gesonderter Kondensator zugeordnet, so daß das wärmeaufnehmende Medium 1 in den drei Kondensatoren 4a, 4b, 4c, bei drei unterschiedlichen Drücken erwärmt wird. Danach tritt das Arbeitsmedium aus den Kondensatoren bei drei entsprechend unterschiedlichen Druckniveaus einer Expansionsturbine 8 in diese ein und wird aus dieser bei zwei unterschiedlichen Druckniveaus den beiden Verdampfern 6a und 6b zugeleitet, die von dem wärmeabgebenden Medium 2 geheizt werden und aus denen das Arbeitsmedium bei zwei entsprechend unterschiedlichen Eintrittsdruckniveaus wieder in den Verdichter 3 geleitet wird.

Fig. 9 zeigt diesen Kreisprozess in einem T-S-Diagramm im Falle einer isentropischen Kompression und Expansion. Die Temperaturänderungen der Medien 1 und 2 sind-für unendlich große Wärmeaustauschflächen-an der rechten Seite der Figur gesondert dargestellt. Der Kondensator und der Verdampfer weisen in Fig. 8 und 9 nur beispielsweise drei bzw. zwei Druckstufen auf, da die Anzahl der Druckstufen je nach Bedarf bestimmt werden kann.

Die tatsächliche Schaltung der erfindungsgemäßen Wärmepumpe ist komplizierter, sie enthält nämlich vorzugsweise auch innere Wärmeaustauscher 7 z.B. gemäß Fig. 10. Die Expansionsturbine 8 ist nur bei sehr großen Anlagen wirtschaftlich, so daß anstelle dieser Turbinen im allgemeinen druckreduzierende Elemente (z.B. Drosselventile) verwendet werden. Eine solche Ausführungsform zeigt Fig. 10. Hier weist die Kondensatoreinheit ähnlich wie im vorigen Beispiel, drei Druckstufen auf, während die Verdampfereinheit zwei Druckstufen aufweist. Gegebenenfalls kann auch eine andere Anzahl von Druckstufen gewählt werden.

Das Arbeitsmedium tritt aus dem Verdichter 3 mit drei unterschiedlichen Druckniveaus p₃, p₄, p₅ in die drei Kondensatoren 4a, 4b, 4c über, wo das wärmeaufnehmende Medium 1 von dem Arbeitsmedium erwärmt wird. Den Kondensatoren sind innere Wärmetauscher 7a, 7b, 7c nachgeschaltet, wo sich das Arbeitsmedium mit hohem Druck weiter abkühlt und Wärme an das Arbeitsmedium mit niedrigem Druck überträgt. Die Ausgänge der inneren Wärmetauscher 7a, 7b, 7c sind unter Zwischenschaltung jeweils eines von zwei Expansionsventilen 5c, 5d zusammengeführt, denen zwei weitere Expansionsventile 5a, 5b nachgeschaltet sind. Der Druck des Arbeitsmediums wird in den vier Expansionsventilen 5a, 5b, 5c, 5d stufenweise auf das erforderliche Niveau herabgesetzt, wonach das Arbeitsmedium mit zwei unterschiedlichen Druckniveaus in je einen von zwei Verdampfern 6a, 6b eintritt.

Die Verdampfer 6a, 6b werden vom wärmeabgebenden Medium 2 geheizt. Das hier erwärmte und teilweise verdampfte Arbeitsmedium erwärmt sich in den inneren Wärmetauschern 7a, 7b, 7c weiter, von denen zwei in Reihe dem einen Verdampfer 6a und eines dem anderen Verdampfer 6b nachgeschaltet sind, dann tritt es bei entsprechenden Druckniveaus p₁ und pp wieder in den Verdichter 3 ein.

Wenn die Konstruktion des Verdichters 3 nicht geeignet ist, Saug- bzw. Druckstutzen bei unterschiedlichen Druckniveaus zu haben, können gemäß Fig. 11a, auch mehrere Verdichter vorgesehen werden. Hier sind in Reihe fünf Verdichter 3a, 3b, 3c, 3d, 3e zweckmäßigerweise auf einer gemeinsamen Achse eingebaut, wobei die gemeinsame Achse keine unerläßliche Bedingung ist. Das Arbeitsmedium tritt mit zwei unterschiedlichen Drücken in die beiden ersten Verdichter 3a bzw. 3b ein und mit drei unterschiedlichen Drücken aus den drei letzen Verdichtern 3c, 3d bw. 3e aus. Es kann ausnahmsweise verkommen, daß der Saugdruck p₂ etwas größer ist als der druckseitige Druck p₃. Bei der Ausführungsform gemäß Fig. 11a, bedeutet dies nur so viel Änderung, daß das Arbeitsmedium aus dem Verdichter 3b mit einem Druck p₃ austritt, während das Medium mit dem Druck _{P2} in den Verdichter 3c eintritt. Wenn dieser Ausnahmefall vorkommt, dann soll die Gruppe der Expansionsventile gemäß Fig. 11 a entsprechend umgestaltet werden.

Wenn die Konstruktion der in Fig. 8 dargestellten Expansionsturbine nicht geeignet ist. Ein- und Austrittstutzen für verschiedene Drücke aufzuweisen, dann kann die gleiche Lösung wie beim Verdichter gemäß Fig. 11 mit mehreren hintereinandergeschalteten Expansionsturbinen verwendet werden.

Die Schaltung der inneren Wärmetauscher 7a, 7b, 7c, in Fig. 10 ist so, daß das aus dem Verdampfer mit einem Druck _{P2} austretende Arbeitsmedium von einer Flüssigkeit mit einem Druck p₅, und das Medium mit einem Druck p₁ von den Flüssigkeiten mit den Drücken p₃ und p₄ erwärmt wird. Die in der Figur dargestellte Schaltung ist zwar bei bestimmten Werten der Medienströme und der Drücke optimal. Es können jedoch auch solche Fälle vorkommen, daß eine von der Figur abweichende Schaltung mit einem größeren thermodynamischen Vorteil verbunden ist, z.B. wenn sich die Massenströme und die Druckniveaus unter den einzelnen Kondensatoren und Verdampfern anders verteilen, wodurch auch die Temperaturabläufe anders sind.

Als Beispiel wird in Fig. 11c ein solcher Fall vorgestellt, bei dem das aus dem Verdampfer 6a austretende Medium mit dem Druck p₁ in dem inneren Wärmetauscher 7a von einer Flüssigkeit mit dem Druck p₃, und das Medium mit dem Druck _{P2} in den inneren Wärmetauschern 7b und 7c von Medien mit den Drücken _{P4} und p₅ erwärmt wird. Es kann aber auch vorkommen, daß es sich lohnt, die vom Kondensat mit dem Druck _{P4} abgegebene Wärme unter den Medien mit den Drücken p₁ und _{P2} aufzuteilen, wie es aus Fig. 11 d ersichtlich ist. Es ist zu bemerken, daß in dieser Figur das Medium mit dem Druck _{P4} auf die die von ihm stammende Wärme abgebenden inneren Wärmetauscher 7b und 7c verzweigt ist, diese sind also parallel geschaltet, aber ein solcher Fall ist auch möglich, für den es günstiger ist, die inneren Wärmetauscher 7b und 7c entlang des Strömungsweges des Mediums mit dem Druck p₃ in Reihe zu schalten.

Ein spezieller Fall der Verwirklichung des Erfindungsgedanken ist in Fig. 12 dargestellt, wobei nur der Kondensator bei drei Druckstufen 4a, 4b, 4c arbeitet und nur ein Verdampfer 6 vorgesehen ist, d.h. der Verdichter saugt nur auf einem einzigen Druckniveau an und liefert Arbeitsmedien mit drei unterschiedlichen Druckniveaus. Dies ist dann notwendig, wenn die Temperaturänderung des wärmeaufnehmenden Mediums wesentlich größer ist als die des wärmeabgebenden Mediums.

Ein umgekehrter Fall ist aus Fig. 13 ersichtlich, wonach nur eine Kondensatorstufe 4 und drei Verdampferstufen 6a, 6b, 6c vorgesehen sind. In Fig. 10 ist die allgemeine Lösung der erfingungsgemäßen Aufgabe dargestellt, wonach die Stufenanzahl der Kondensatoren und Verdampfer voneinander abweicht. In einem speziellen Fall kann diese Stufenanzahl auch gleich sein, z.B. zwei sausgeitige Druckstufen am Verdichter 3 (also zwei Verdampferstufen) und zwei druckseitigen Druckstufen (also zwei Kondensatorstufen).

Wenn in diesem speziellen Fall die Medienströme auf die Stufen so aufgeteilt sind, daß der Medienstrom des Kondensators mit dem höheren Druck gleich dem Medienstrom höheren Druckes aus dem Verdampfer ist, dann kann die erfindungsgemäße Lösung auf die Reihenschaltung zweier, voneinander unabhängiger Kreisprozesse der hybriden Wärmepumpe zurückgeführt werden.

Der gleiche Gedankengang gilt auch dann, wenn die Anzahl der Druckstufen des Verdampfers und des Kondensators gleich ist, aber mehr als zwei (z.B. drei) beträgt.

Es ist zu bemerken, daß in der Beschreibung der Erfindung nur über die Wärmepumpe gesprochen wurde. Es ist jedoch bekannt, daß sich eine Kältemaschine von einer Wärmepumpe nur darin unterscheidet, daß dort nicht die abgegebene, sondern die entzogene Wärme als Nutzwärme betrachtet wird. Also alles was im Zusammenhang mit der Wärmepumpe erläutert wurde, gilt sinngemäß auch für die Kältemaschine.

## Patentansprüche

1. Wärmepumpe mit einem Verdichter (3), einem Verdampfer (6), einem Kondensator (4) und einem Druckminderer (5, 8) sowie diese Einheiten verbindenden Rohrleitungen, wobei das in dem Verdampfer (6) und dem Kondensator (4) mit äußeren Wärmeträgermedien in Wärmeaustausch stehende Arbeitsmedium der Wärmepumpe unter Erzielung einer Kondensation bzw. einer Verdampfung bei veränderlicher Temperatur aus einer Mischung von ineinander gut lösbaren Medien mit unterschiedlichen Siedepunkten besteht, wobei der Verdichter (3) als mehrere Saug- und/oder Druckstutzen aufweisende Einheit ausgebildet ist, deren Stutzen mehrere Druckstufen (P₁, ^{p}₂, P₃, p₄, _{P5}) zum gleichzeitigen Ausaugen bei mehr als einem Druckniveau und/oder zur Lieferung auf mehr als ein Druckniveau bilden, und der Verdampfer (6) und/oder der Kondensator (4) mehrstufig ist, wobei die Druckstufenanzahl des Verdampfers (6) gleich der Anzahl der saugseitigen Druckniveaus, und die druckstufenanzahl des Kondensators (4) gleich der Anzahl der druckseitigen Druckniveaus ist, dadurch gekennzeichnet, daß unter Verbreiterung des Temperaturbereiches der Kondensation und/oder der Verdampfung des Arbeitsmediums hinsichtlich der äußeren Wärmeträgermedien die Verdampferstufen (6a, 6b) in der abnehmenden Reihenfolge der Druckniveaus des Arbeitsmediums bzw. die Kondensatorstufen (4a, 4b, 4c) in der zunehmenden Reihenfolge der Druckniveaus des Arbeitsmediums in Reihe geschaltet, jedoch hinsichtlich des Arbeitsmediums parallel geschaltet sind.

2. Wärmepumpe nach Anspruch 1, dadurch gekennzeichnet, daß jeweils zwischen zwei nach der Höhe des Druckniveaus einander benachbarten Druckstufen des Verdichters (3) ein Druckminderer (5) z.B. ein Expansionsventil, angeordnet ist.

3. Wärmepumpe nach Anspruch 1, dadurch gekennzeichnet, daß zur Minderung des Druckes des Arbeitsmediums eine Expansionsturbine (8) eingebaut ist, deren Eintritts- und/oder Austrittsstutzen so ausgebildet sind, daß die Turbine in Übereinstimmung mit den Druckstufen des Verdichters (3) zur gleichzeitigen Aufnahme bzw. Abgabe des Arbeitsmediums bei mehreren Druckniveaus fähig ist.

4. Wärmepumpe nach Anspruch 1, dadurch gekennzeichnet, daß zum Wärmeaustausch zwischen dem aus dem Kondensator (4) und dem Verdampfer (6) austretenden Arbeitsmedien ein innerer Wärmetauscher (7) eingebaut ist.

## Revendications

1. Pompe à chaleur comprenant un compresseur (3), un évaporateur (6), un condenseur (4) et un réducteur de pression ou détendeur (5, 8) ainsi que des conduites réunissant ces unités, le fluide de travail de la pompe à chaleur étant en relation d'échange de chaleur dans l'évaporateur (6) et le condenseur (4) avec des fluides caloporteurs extérieurs, avec réalisation d'une condensation ou d'une évaporation à température variable et étant constitué d'un mélange de milieux bien solubles l'un dans l'autre et présentant des points d'ébullition différents, le compresseur (3) constituant une unité à plusieurs raccords d'aspiration et/ou de refoulement dont les raccords forment plusieurs niveaux de pression (Pᵢ, P₂, P₃, P₄, P5) pour une aspiration simultanée à plus d'un niveau de pression et/ou pour refoulement à plus d'un niveau de pression, et l'évaporateur (6) et/ou le condenseur (4) étant polyétagés, le nombre d'étages de pression de l'évaporateur (6) étant égal au nombre de niveaux de pression du côté de l'aspiration et le nombre de niveaux de pression du condenseur (4) étant égal au nombre de niveaux de pression du côté du refoulement, caractérisée en ce que, par élargissement du domaine de températures de la condensation et/ ou de l'évaporation du fluide de travail vis-à-vis des fluides caloporteurs extérieurs, les étages d'évaporateur (6a, 6b) dans la suite décroissante des niveaux de pression du fluide de travail et/ou les étages de condenseur (4a, 4b, 4c) dans la suite croissante des niveaux de pression du fluide de travail sont disposés en série tout en étant disposés en parallèle vis-à-vis du fluide de travail.

2. Pompe à chaleur selon la revendication 1, caractérisée en ce que, suivant la hauteur du niveau de pression, entre deux étages de pression voisins l'un de l'autre du compresseur (3), est chaque fois disposé un réducteur de pression ou détendeur (5), par exemple une vanne de détente.

3. Pompe à chaleur selon la revendication 1, caractérisée en ce que, pour réduire la pression du fluide de travail, est incorporée une turbine de détente (8) dont les raccords d'entrée et/ou de sortie sont conçus de telle sorte que, en correspondance avec les étages de pression du compresseur (3), la turbine soit capable d'une aspiration et/ou d'un refoulement simultanés du fluide de travail à plusieurs niveaux de pression.

4. Pompe à chaleur selon la revendication 1, caractérisée par l'incorporation d'un échangeur de chaleur interne (7) destiné à l'échange de chaleur entre les fluides de travail sortant du condenseur (4) et de l'évaporateur (6).

## Claims

1. Heat pump comprising a compressor (3), a vaporizer (6), a condenser (4), a pressure reducing element (5, 8) and pipes connecting these units, wherein the heat pump working medium in the vaporizer (6) and the condenser (4) is in heat exchanging relation with external heat conveying media for achieving condensation and vaporization, respectively, at a variable temperature and consists of a mixture of fluids well soluble in each other and having different boiling points, wherein the compressor (3) is formed as a unit comprising several suction and/or delivery connectors providing several pressure stages (p₁, p₂, ^{p}₃, ^{p}₄, P₅) for concurrent suction and/or delivery at more than one pressure level, the vaporizer (6) and/or the condenser (4) comprising several stages, the number of pressure stages of the vaporizer (6) equalling the number of the suction pressure levels, and the number of pressure stages of the condenser (4) equalling the number of the delivery pressure levels, characterised in that for broadening the temperature range of the condensation and/or the vaporization of the working medium, the vaporizer stages (6a, 6b) and the condenser stages (4a, 4b, 4c) are arranged in series, with respect to the external heat conveying media, in the order of decreasing and increasing pressure levels, respectively, of the working medium, while being connected in parallel as regards the working medium.

2. Heat pump according to claim 1, characterised in that a pressure reducing element (5), e.g. an expansion valve, is disposed between each pair of pressure stages of the compressor (3) that succeed each other with respect to their pressure levels.

3. Heat pump according to claim 1, characterised in that for reducing the pressure of the working medium, an expansion turbine (8) is provided whose inlet and/or outlet connectors are formed in such a way that the turbine is capable of concurrent receipt and delivery, respectively, of the working medium at several pressure levels in accordance with the pressure stages of the compressor (3).

4. Heat pump according to claim 1, characterised in that an internal heat exchanger (7) is provided for exchanging heat between the working media discharged from the condenser (4) and the vaporizer (6).
